# FASCICULE DE BREVET EUROPEEN

(11) **EP 2 221 183 B1**
(45) Date de publication et mention de la délivrance du brevet: **12.09.2012**
(21) Numéro de dépôt: 10162957.4
(22) Date de dépôt: 14.06.2006
(51) Int. Cl.: B41J 11/00, B41J 2/14

(54) **Machine numérique à jet pour dépose d`un revêtement sur un substrat**
Flüssigkeitsausstossgerät zum Beschichten
Fluid ejection machine for coating deposition

(30) Priorité: 14.06.2005 FR 0505981
(43) Date de publication de la demande: 25.08.2010
(62) Demande divisionnaire de: 06290969.2
(73) Titulaire: MGI FRANCE, 94200 Ivry sur Seine (FR)
(72) Inventeur: Abergel, Edmond, 75012, Paris (FR)
(74) Mandataire: Debay, Yves

(56) Documents cités:
- EP-A- 1 063 096
- EP-A- 1 442 892
- EP-A1- 0 193 678
- WO-A1-03/099456
- WO-A2-97/48557
- US-A- 3 466 659
- US-A- 3 950 760
- US-A- 4 868 583

## Description

L'invention concerne le domaine de l'impression sans contact physique avec un substrat dont au moins une face est en plastique et plus particulièrement une machine, indépendante d'un système d'impression, qui permet, avant ou après le système d'impression, la pose par jet de produit de viscosité, allant jusqu'à 1000 centipoises, et qualifiée de moyenne à importante, tels que du vernis, de la colle, de l'encre conductrice ou grattable, sur un substrat d'épaisseur et de dimension variable.

Il existe des systèmes d'impression à jet d'encre fonctionnant avec des encres dont la viscosité est faible et de l'ordre d'une dizaine de centipoises.

Les systèmes existant utilisent différentes techniques pour projeter une bulle d'encre sur le support. Selon une première technique l'encre contenue dans une buse est expulsée par une surpression créée par une bulle gazeuse formée au niveau d'une résistance de chauffage qui crée une réaction chimique en faisant passer l'encre à l'état gazeux. Une autre technique pour créer une surpression est d'utiliser un composant piézoélectrique qui va s'incurver sous l'effet d'une tension électrique, de façon à réduire le volume du réservoir d'encre. Une gouttelette d'encre est ainsi expulsée de la buse.

Ces systèmes sont toutefois limités à des encres ou des produits ayant une fluidité contrôlée et une viscosité faible ainsi que des molécules de très faible dimension. Par exemple il n'est pas possible avec les appareils existants de poser sans contact avec le support, des produits tels que du vernis, de l'encre grattable, de l'encre conductrice ou de la colle, notamment sur un substrat plastique ou la face plastique d'un substrat.

Jusqu'à présent la pose de tels produits sur des substrats, éventuellement plastique ou dont une face est plastifiée, s'effectuait par enduction et non par projection, ce qui rend complexe la pose sur seulement une portion de surface du substrat.

Il est également connu de l'art antérieur, le document WO03/099456 divulguant des machines selon le préambule de la revendication 1.

De plus il existe un réel besoin, notamment pour la personnalisation ou pour rendre des documents difficilement falsifiable, de pouvoir poser facilement sur un substrat, éventuellement avec une face plastique, d'une couche de produit dans une zone déterminée avant ou, après impression du substrat

La présente invention a donc pour objet de palier un ou plusieurs inconvénients de l'art antérieur en créant une machine permettant de poser, sans contact sur une portion d'un substrat, des produits ou des encres ayant une fluidité moyenne, tels que du vernis, de la colle, de l'encre conductrice ou grattable, sur un substrat d'épaisseur et de dimension variable.

Cet objectif est atteint grâce à une machine selon la revendication 1.

D'autres particularités et avantages des machines selon certains modes de réalisation de l'invention sont présentés dans les revendications dépendantes de la revendication 1.

L'invention, ses caractéristiques et ses avantages apparaîtront plus clairement à la lecture de la description faite en référence aux figures référencées ci-dessous :
La figure 1 représente un exemple de dispositif automatisé d'impression des supports;
La figure 2 représente un exemple de dispositif de projection;
La figure 3 représente des exemples de motifs de projection sur des supports;
La figure 4 représente schématiquement une configuration d'utilisation de deux machines selon l'invention.

Considérons maintenant la figure 1. La machine est contrôlée par un ordinateur de contrôle (10) (i.e., un ou des moyen(s) informatique(s) de gestion) qui commande les différents postes de travail et également qui collecte les informations des différents capteurs. Les capteurs donnent par exemple, des informations de positions des substrats (13), des informations de configurations des substrats (13) ou des informations de validation suite à une opération correctement effectuée ou non. Les substrats (13) en attente d'impression sont placés dans un magasin d'entrée (5) ayant une capacité définie en fonction de la nature du substrat (13) et des besoins pour l'impression. Dans un exemple de réalisation, le magasin d'entrée (5) est prévu pour accepter plusieurs milliers de substrats (13) de nature, d'épaisseur jusqu'à 800µm et de dimension variable (format carte de crédit jusqu'au format A0) et éventuellement dont au moins une face est en plastique. Une fois le processus de pose terminé, les substrats (13) sont stockés dans un magasin de sortie (8) ayant généralement la même capacité que le magasin d'entrée (5). Un dispositif de préhension (4) des substrats (13) permet de sortir les substrats (13) du magasin d'entrée (5) et de les disposer sur un convoyeur pour les déplacer le long d'une chaîne de travail comportant plusieurs postes de travail. Le premier poste de travail de la chaîne est un margeur (6) avec indexage du substrat (13) qui permet la mise en position par rapport à deux bords de référence ou la détection d'un repère imprimé sur le substrat (13). Un capteur va détecter les informations de positions et les transmettre à l'ordinateur par un réseau câblé ou sans fils. Ces informations stockées en mémoire dans l'ordinateur seront ensuite réutilisées à d'autres postes de travail, pilotés par l'ordinateur. Des contrôles sont également effectués afin de détecter la présence d'un substrat (13) unique à chaque poste du convoyeur.

Le poste de travail suivant est le dispositif de projection (2, 9) du produit à appliquer sur le support. Le dispositif de projection sans contact (2, 9) est détaillé sur la figure 2. Le dispositif de projection comporte un réservoir 9 qui contient le produit visqueux à projeter. Des exemples non limitatifs de produits contenus dans le réservoir sont du vernis, de l'encre grattable, de l'encre conductrice ou de la colle dont les viscosités moyennes sont comprises entre 100 et 1000 centipoises c'est à dire bien supérieures aux viscosités des encres d'impression qui sont normalement d'une dizaine de centipoises. L'alimentation du réservoir non représentée est effectuée, par exemple, manuellement ou automatiquement par un circuit d'alimentation ou encore de façon semi-automatique par un dispositif piloté par un opérateur. Le réservoir (9) est relié à un dispositif de mise en pression. Le système de projection nécessite en effet une pression déterminée pour avoir un bon fonctionnement. Le dispositif de mise en pression comporte donc un moyen de contrôler et de réguler la pression du produit envoyé vers les buses, de manière non limitative commandé par l'ordinateur. Les buses alimentées directement par le dispositif de mise en pression, sont toutes pilotées individuellement par un dispositif de pilotage (11) des buses, de manière non limitative, commandé par l'ordinateur. Les buses sont alignées et montées dans une rampe, formant ainsi une rampe de buses (12). Chaque buse est constituée par l'extrémité d'une aiguille creuse qui est mise en vibration par un actionneur piézoélectrique collé sur le résonateur formé par le montage de l'aiguille creuse en rampe. Le pilotage de chaque buse est un procédé électroacoustique, c'est-à-dire que le produit est projeté par une vibration contrôlée par une excitation électrique. Les buses espacées de 0,1 à 0.5mm permettent ainsi de couvrir une surface précise.

La zone de pose est définie pour chaque substrat par un fichier de paramétrage contenu dans une zone mémoire de l'ordinateur, concernant la forme de la zone, sa position sur le substrat par rapport aux repères du substrat, la quantité de produit à projeter, un logiciel de commande de la machine exploitant ces informations pour les traduire en paramètres de déplacement relatif du substrat et des buses, de commande sélective des buses et de réitération de passage décalé du substrat devant les buses pour produire si nécessaire de lignes jointives.

Le poste suivant de la machine de projection est le four (7) de séchage. Le four (7) permet de sécher complètement ou partiellement le produit projeté. Le séchage, en fonction du produit appliqué, peut être réalisé par un rayonnement infra rouge dans le cas d'un vernis aqueux ou par un courant d'air chauffé pour une colle ou une encre grattable ou par UV en fonction du produit projeté. Le séchage permet ensuite au substrat (13) d'être stocké dans le magasin (8) de sortie, sans que le produit projeté ne se transfère sur d'autres substrats (13) ou sur le magasin (8) avec lesquels le substrat (13) est en contact.

La figure 3 donne des exemples non limitatifs de poses réalisées par projection sur des substrats (13). Ainsi la pose d'une couche de vernis (14) est réalisée sur une face avant ou après une impression. Une couche de vernis occupe par exemple une zone sur le substrat quasiment rectangulaire, dont les coins sont arrondis. De manière non limitative, une marge non recouverte de produit projeté est laissée sur le pourtour de la face du substrat. Sur une zone (16, figure 3) d'un substrat une couche de colle réactivable thermiquement est réalisée, selon un motif, par exemple de petit rectangle arrondi en ses coins. Des motifs différents d'encre grattable (15) sont posés sur d'autres zones, comme par exemple une flèche, une étoile ou tout autre motif comportant, de manière non limitative, un contour formé d'angles et de lignes droites et/ou de courbes.

En référence à la figure 4, en disposant deux machines, l'une (1A) avant l'impression, l'autre (1 B) après l'impression et en chargeant les réservoirs de ces machines avec les produits visqueux appropriés différentes impressions sont réalisées, de manière non limitative, sur deux faces d'un substrat. Ces impressions sont, par exemple, des zones imprimées et protégées par un vernis, des zones imprimées et recouvertes d'une encre grattable ou des zones encollées ou encore une combinaison de ces différentes possibilités sur n'importe quelle face. L'impression sur les différentes faces est réalisée par un mécanisme de retournement (non représenté) entre une machine et la machine suivante ou précédente.

La commande électro-acoustique permet de régler la projection de matière en durée et en puissance. Les zones de pose sont alors définies par ce procédé numérique avec une précision de l'ordre de 0,1mm. La machine peut donc poser un point ou encore de recouvrir toute la surface d'un substrat. La zone de pose est définie pour chaque substrat par un fichier de paramétrage concernant la forme de la zone, sa position sur le substrat par rapport aux repères du substrat, la quantité de produit à projeter. Un logiciel de commande de la machine exploite ces informations pour les traduire en paramètres de déplacement relatif du substrat et des buses, en paramètres de commande sélective des buses et en paramètres de réitération de passage décalé du substrat devant les buses pour produire si nécessaire des lignes jointives.

Dans un autre exemple de réalisation, la chaîne de travail comporte d'autre poste de travail additionnel permettant par exemple l'assemblage de différentes pièces entre elles, dans le cas d'une application de colle sur des zones de contact déterminées.
- Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration, mais peuvent être modifiés dans le domaine défini par la portée des revendications jointes, et l'invention ne doit pas être limitée aux détails donnés ci-dessus.

## Revendications

1. Machine numérique à jet de matière visqueuse pour pose d'un revêtement sur une face plastique d'un substrat (13) comprenant :
- un magasin d'entrée (5) et un magasin de sortie (8),
- un moyen informatique (10) de gestion des opérations,
- un moyen de déplacement du substrat entre les différents postes de travail,
- un moyen (4) de préhension et de transfert du substrat (13), du magasin d'entrée vers le moyen de déplacement et du moyen de déplacement vers le magasin de sortie,
- un mécanisme de détermination de la position du substrat,
- au moins un poste de pose (2, 9, 11, 12) composé au moins d'une série de buses (12) agencées selon une rampe, chaque buse étant pilotée séparément par des moyens de commandes, et alimentée par un réservoir (9) relié à un dispositif de mise sous pression contenant du vernis à projeter par les buses sur le substrat pendant un déplacement relatif entre le substrat et le poste de pose, pour effectuer la pose du vernis dans une zone déterminée du substrat, les buses étant mises en vibration chacune par un actionneur piézoélectrique,
- un poste de séchage (7) comportant un four de séchage ;
**caractérisé en ce que** :
- le mécanisme de détermination de la position du substrat est formé par un poste de lecture (6) qui lit et détermine au moins une position du substrat et/ou de repères marqués sur le substrat,
- le poste de pose (2, 9, 11, 12) est agencé de sorte que l'excitation de l'actionneur en durée et puissance détermine la dimension et la forme de la goutte de produit visqueux,
- le moyen informatique (10) de gestion contrôle:
des moyens de commande du poste de pose en fonction de la position du substrat, du poste de lecture et du poste de séchage
et/ou
la gestion des informations fournies par des capteurs des différents postes de travail pour coordonner les opérations, en fonction d'un fichier de paramétrage concernant la forme de la zone, sa position sur le substrat par rapport aux repères du substrat, la quantité de produit à projeter,
- un logiciel de commande de la machine exploite ces informations du moyen informatique (10) pour les traduire en paramètres de déplacement relatif du substrat et des buses, et de commande sélective des buses et de réitération de passage décalé du substrat devant les buses pour produire si nécessaire des lignes jointives.

2. Machine selon la revendication 1, **caractérisée en ce que** la rampe dans laquelle sont agencées les buses est munie d'un moyen de déplacement (3) par rapport au support et le logiciel de commande réitère un passage décalé du substrat devant les buses pour produire si nécessaire des lignes jointives.

3. Machine selon une des revendications 1 à 2, **caractérisée en ce que** le lieu de projection sur le substrat est défini par le déplacement relatif du substrat par rapport à la rampe dans laquelle sont agencées les buses.

4. Machine selon une des revendications précédentes, **caractérisée en ce qu'**elle comporte en amont ou en aval du poste de vernis, un poste autonome d'impression.

5. Machine selon une des revendications précédentes, **caractérisée en ce qu'**elle comporte en amont ou en aval du poste de pose de vernis, un poste de mise en place d'une puce électronique sur le substrat.

6. Machine selon la revendication 4 ou 5, **caractérisée en ce qu'**elle comporte
- un deuxième poste de pose (2, 9, 11, 12) d'un produit visqueux composé au moins d'une série de buses (12) agencées selon une rampe, chaque buse étant pilotée séparément par des moyens de commandes, et alimentée par un réservoir (9) relié à un dispositif de mise sous pression contenant du produit visqueux à projeter par les buses sur le substrat pendant un déplacement relatif entre le substrat et le poste de pose, pour effectuer la pose du produit visqueux dans une zone déterminée du substrat, les buses étant mises en vibration chacune par un actionneur piézoélectrique, l'excitation de l'actionneur en durée et puissance déterminant la dimension et la forme de la goutte de produit visqueux;
- un poste de séchage (7) comportant un four de séchage déterminé en fonction du produit appliqué;
le contrôle des moyens de commande du poste de pose en fonction de la position du substrat, du poste de lecture et du poste de séchage et/ou la gestion des informations fournies par des capteurs des différents postes de travail pour coordonner les opérations étant effectué par les moyens informatiques de gestion en fonction d'un fichier de paramétrage concernant la forme de la zone, sa position sur le substrat par rapport aux repères du substrat, la quantité de produit à projeter, un logiciel de commande de la machine exploitant ces informations pour les traduire en paramètres de déplacement relatif du substrat et des buses, et de commande sélective des buses.

7. Machine selon une des revendications 4 à 6, **caractérisée en ce que** le produit est une colle et le séchage est à courant d'air chauffé.

8. Machine selon une des revendications 4 à 6, **caractérisée en ce que**, le produit est un vernis aqueux et le séchage est à infra rouge.

9. Machine selon une des revendications 4 à 6, **caractérisée en ce que**, le produit est une encre opaque grattable et le séchage est à courant d'air chauffé.

10. Machine selon une des revendications 4 à 6, **caractérisée en ce que** le produit est une encre conductrice.

11. Machine selon une des revendications 4 à 10, **caractérisée en ce qu'**entre le premier poste de pose et le second poste de pose est un mécanisme de retournement.

## Claims

1. Digital machine producing a jet of viscous material for the application of a coating to a plastic face of a substrate (13), comprising:
- an input magazine (5) and an output magazine (8),
- an operation management computer means (10),
- a means for movement of the substrate between the different work stations,
- a means (4) for gripping and transferring the substrate (1.3) from the input magazine to the movement means and from the movement means to the output magazine,
- a mechanism for determination of the position of the substrate,
- at least one application station (2, 9, 11, 12) composed of at least a series of nozzles (12) arranged in a ramp, each nozzle being actuated separately by command means, and supplied by a reservoir (9) connected to a device for pressuring containing varnish to be projected by the nozzles onto the substrate during a relative movement between the substrate and the application station, in order to effect the application of the varnish in a defined zone on the substrate, the nozzles each being made to vibrate by a piezoelectric actuator,
- a drying station (7) including a drying oven;
**characterised in that**:
- the mechanism for determination of the position of the substrate is formed by a read station (6) which reads and determines at least one position of the substrate and/or of markers placed on the substrate,
- the application station (2, 9, 11, 12) is arranged in such a way that the excitation of the actuator in terms of duration and power determines the dimension and the shape of the drop of viscous material,
- the management computer means (10) controls:
command means of the application station, as a function of the position of the substrate, of the read station and of the drying station,
and/or
the management of the information collected by sensors of the different work stations in order to co-ordinate the operations as a function of a parameterisation file concerning the shape of the zone, its position on the substrate relative to the substrate markers, the quantity of product to be projected,
- a machine control program makes use of this information of the computer means (10) in order to translate it into parameters of relative movement of the substrate and of the nozzles, and for selective control of the nozzles and for reiteration of the offset passage of the substrate in front of the nozzles in order to produce joined-up lines if necessary.

2. Machine as claimed in Claim 1, **characterised in that** the ramp in which the nozzles are arranged is equipped with a means for movement (3) relative to the support and the control program reiterates an offset passage of the substrate in front of the nozzles in order to produce joined-up lines if necessary.

3. Machine as claimed in any one of Claims 1 to 2, **characterised in that** the projection location on the substrate is defined by the relative movement of the substrate with respect to the ramp on which the nozzles are arranged.

4. Machine as claimed in any one of the preceding claims, **characterised in that** it comprises upstream or downstream of the varnish station, an independent printing station.

5. Machine as claimed in any one of the preceding claims, **characterised in that** it comprises upstream or downstream of the varnish station, a station for the installation of an electronic chip on the substrate.

6. Machine as claimed in Claim 4 or 5, **characterised in that** it comprises
- a second application station (2, 9, 11, 12) of a viscous material composed of at least a series of nozzles (12) arranged in a ramp, each nozzle being actuated separately by command means, and supplied by a reservoir (9) connected to a device for pressuring containing viscous material to be projected by the nozzles onto the substrate during a relative movement between the substrate and the application station, in order to effect the application of the viscous material in a defined zone on the substrate, the nozzles each being made to vibrate by a piezoelectric actuator, the excitation of the actuator in terms of duration and power determining the dimension and the shape of the drop of viscous material;
- a drying station (7) including a drying oven determined as a function of the applied material;
the control of the command means of the application station, as a function of the position of the substrate, of the read station and of the drying station and/or the management of the information collected by sensors of the different work stations in order to co-ordinate the operations effected by the management computer means as a function of a parameterisation file concerning the shape of the zone, its position on the substrate relative to the substrate markers, the quantity of product to be projected, a machine control program making use of this information in order to translate it into parameters of relative movement of the substrate and of the nozzles, and for selective control of the nozzles.

7. Machine as claimed in any one of Claims .4 to 6, **characterised in that** the product is an adhesive and the drying is by heated air current.

8. Machine as claimed in any one of Claims 4 to 6, **characterised in that** the product is an aqueous varnish and the drying is by infra-red.

9. Machine as claimed in any one of Claims 4 to 6, **characterised in that** the product is a scratchable opaque ink and the drying is by heated air current.

10. Machine as claimed in any one of Claims 4 to 6, **characterised in that** the product is a conductive ink.

11. Machine as claimed in any one of Claims 4 to 10, **characterised in that** between the first application station and the second application station is a mechanism of turnover.

## Patentansprüche

1. Digitale Strahlvorrichtung für viskoses Material zum Aufbringen einer Beschichtung auf eine Kunststoffseite eines Substrats (13), aufweisend:
- ein Eingangsmagazin (5) und ein Ausgangsmagazin (8),
- ein Computermittel (10) zum Verwalten der Arbeitsgänger,
- ein Mittel zum Bewegen des Substrats zwischen den verschiedenen Arbeitsstationen,
- ein Mittel (4) zum Greifen und Übertragen des Substrats (13) von dem Eingangsmagazin in Richtung zu dem Bewegungsmittel und von dem Bewegungsmittel in Richtung zu dem Ausgangsmagazin,
- einen Mechanismus zum Bestimmen der Position des Substrats,
- mindestens eine Aufbringstation (2, 9, 11, 12), die mindestens aus einer Reihe von Düsen (12) zusammengesetzt ist, die gemäß einer Rampe angeordnet sind, wobei jede Düse getrennt durch Steuermittel gesteuert wird und durch den Behälter (9) gespeist wird, der eine Einrichtung zum Unter-Druck-Setzen verbindet wird, der den Firnis enthält, das während einer Relativbewegung zwischen dem Substrat und der Aufbringstation auf das Substrat aus den Düsen aufzuspritzen ist, um das Aufbringen des Firnisses in einem bestimmten Bereich des Substrates durchzuführen, wobei die Düsen jeweils durch einen piezoelektrischen Aktor in Vibration versetzt werden,
- eine Trocknungsstation (7), die einen Trocknungsofen aufweist, **dadurch gekennzeichnet, dass**
- der Mechanismus zum Bestimmen der Position des Substrats durch eine Lesestation (6) ausgebildet ist, die mindestens eine Position des Substrats und/oder von an dem Substrat angebrachten Markierungen ausliest und bestimmt,
- die Aufbringstation (2, 9, 11, 12) derart eingerichtet ist, dass das Ansteuern des Aktors bezüglich Dauer und Starke die Abmessung und Form des Tropfens des viskosen Produktes bestimmt,
- das Computer-Verwaltungsmittel (10) steuert:
Mittel zum Steuern der Aufbringstation in Abhängigkeit von der Position des Substrats, der Lesestation und der Trocknungsstation
und/oder
die Verwaltung der Informationen, die an Sensoren der verschiedenen Arbeitsstationen erfasst werden, um die Arbeitsgänge an jeder der Stationen zu koordinieren in Abhängigkeit von einer Parametrisierungsdatei, die die Form des Bereichs, seine Position auf dem Substrat bezüglich der Markierungen des Substrats, die Menge an aufzuspritzendem Produkt betrifft,
- eine Software zum Steuern der Vorrichtung die Informationen auswertet, um sie in Parameter für eine Relativbewegung des Substrats und der Düsen, und für eine selektive Steuerung der Düsen und für eine Wiederholung eines versetzten Passierens des Substrats vor den Düsen zu übersetzen, um bei Bedarf nebeneinanderliegende Linien zu erzeugen.

2. Vorrichtung gemäß Anspruch 1, **dadurch gekennzeichnet, dass** die Rampe, in der die Düsen angeordnet sind, mit einem Mittel zum Bewegen (3) bezüglich des Trägers versehen ist, und dass die Software zum Steuern ein versetzten Passieren des Substrats vor den Düsen wiederholt, um bei Bedarf nebeneinanderliegende Linien zu erzeugen.

3. Vorrichtung gemäß einem der Ansprüche 1 bis 2, **dadurch gekennzeichnet, dass** die Spritzstelle auf dem Substrat durch die Relativbewegung des Substrats bezüglich der Rampe definiert ist, in der die Düsen angeordnet sind.

4. Vorrichtung gemäß einem der vorhergehenden Ansprüche, **dadurch gekennzeichnet, dass** sie eine unabhängige Druckstation stromaufwärts oder stromabwärts vom Firnisstation aufweist.

5. Vorrichtung gemäß einem der vorhergehenden Ansprüche, **dadurch gekennzeichnet, dass** sie eine Station zum Platzieren eines elektronischen Chips auf dem Substrat stromaufwärts oder stromabwärts von der Firnisstation aufweist.

6. Vorrichtung gemäß Ansprüche 4 oder 6, **dadurch gekennzeichnet, dass** sie aufweist:
- eine zweite Aufbringstation (2, 9, 11., 12) für viskoses Produkt, die mindestens aus einer Reihe von Düsen (12) zusammengesetzt ist, die gemäß einer Rampe angeordnet sind, wobei jede Düse getrennt durch Steuermittel gesteuert wird und durch den Behälter (9) gespeist wird, der eine Einrichtung zum Unter-Druck-Setzen verbindet wird, der das viskosen Produkt enthält, das während einer Relativbewegung zwischen dem Substrat und der Aufbringstation auf das Substrat aus den Düsen aufzuspritzen ist, um das Aufbringen des viskosen Produkts in einem bestimmten Bereich des Substrates durchzuführen, wobei die Düsen jeweils durch einen piezoelektrischen Aktor in Vibration versetzt werden, wobei das Ansteuern des Aktors bezüglich Dauer und Stärke die Abmessung und Form des Tropfens des viskosen Produktes bestimmt;
- eine Trocknungsstation (7), die einen Trocknungsofen aufweist, der gemäß dem aufgebrachten Material bestimmt ist;
wobei die Steuerung des Steuermittels der Aufbringstation abhängig von der Position des Substrats, der Lesestation und der Trocknungsstation und/oder das Verwalten von Informationen, die an Sensoren der verschiedenen Arbeitsstationen zum Koordinieren der Arbeitsgänge erfasst werden, durch das Computermittel zum Verwalten abhängig von einer Parametrisierungsdatei durchgeführt wird, die die Form des Bereichs, seine Position auf dem Substrat bezüglich der Markierungen des Substrats und die Menge an aufzuspritzendem Produkt betrifft, wobei eine Software zum Steuern der Vorrichtung die Informationen auswertet, um sie in Parameter für eine Relativbewegung des Substrats und der Düsen für eine selektive Steuerung der Düsen zu übersetzen.

7. Vorrichtung gemäß einem der Ansprüche 4 bis 6, **dadurch gekennzeichnet, dass** das Produkt ein Klebstoff ist und das Trocknen mit einem Strom erwärmter Luft erfolgt.

8. Vorrichtung gemäß einem der Ansprüche 4 bis 6, **dadurch gekennzeichnet, dass** das Produkt ein wässriger Firnis ist und das Trocknen mittels Infrarot erfolgt.

9. Vorrichtung gemäß einem der Ansprüche 4 bis 6, **dadurch gekennzeichnet, dass** das Produkt eine abkratzbare undurchsichtige Tinte ist und das Trocknen mittels eines Stromes erwärmter Luft erfolgt.

10. Vorrichtung gemäß einem der Ansprüche 4 bis 6, **dadurch gekennzeichnet, dass** das Produkt eine leitende Tinte ist.

11. Vorrichtung gemäß einem der Ansprüche 4 bis 10, **dadurch gekennzeichnet, dass** zwischen der ersten Aufbringstation und der zweiten Aufbringstation ein Mechanismus zum Wenden ist.
